# EUROPÄISCHE PATENTSCHRIFT

(11) **EP 0 061 646 B1**
(45) Veröffentlichungstag und Bekanntmachung des Hinweises auf die Patenterteilung: **03.07.1985**
(21) Anmeldenummer: 82102120.1
(22) Anmeldetag: 16.03.1982
(51) Int. Cl.: B65H 54/42

(54) **Abschaltvorrichtung für einen zum Hochfahren einer Wickelspule dienenden elektrischen Achsantrieb als drehzahlveränderbarer Drehstrommotor**
Cut-off device for an electric bobbin starter axle drive such as a variable-speed three-phase A.C. motor
Dispositif d'arrêt pour une commande électrique d'un arbre de démarrage d'une bobine comme un moteur à courant alternatif triphasé à vitesse variable

(30) Priorität: 26.03.1981 DE 3111990
(43) Veröffentlichungstag der Anmeldung: 06.10.1982
(73) Patentinhaber: SIEMENS AKTIENGESELLSCHAFT, 80333 München (DE)
(72) Erfinder: Krampe, Dietrich, D-8524 Neunkirchen (DE); Heyl, Tilo, D-7000 Stuttgart 75 (DE)

## Beschreibung

Die Erfindung bezieht sich auf eine Abschaltvorrichtung für einen zum Hochfahren einer Wickelspule dienenden elektrischen Achsantrieb, der nach dem Hochlauf und nach dem Beginn des Aufwickelvorganges durch einen infolge des zunehmenden Wickeldurchmessers wirksam werdenden, in der Umfangsgeschwindigkeit synchronisierten Treibwalzenantrieb ablösbar ist.

Zum Antrieb der Wickelspulen in der Chemiefaserindustrie werden sehr häufig Umfangsantriebe mit Treibwalzen benutzt, da hierdurch relativ leicht konstante Fadenabzugsgeschwindigkeiten einhaltbar sind. Diese Umfangsantriebe sind aber nicht immer in der Lage, die leere Wickelspule in relativ kurzer Zeit vom Stillstand auf Nenndrehzahl hochzufahren. Man verwendet daher zusätzliche Achsantriebe, die nach dem Wirksamwerden des Treibwalzenantriebes wieder abgeschaltet werden. Die durch das Wirksamwerden des Treibwalzenmotors bedingte Leistungsänderung des Hochfahrmotors kann dabei als Kriterium für den Abschaltbefehl benutzt werden. Hierbei tritt jedoch das Problem auf, dass die Leistung (Moment), bei der der Befehl gegeben werden müsste, von zahlreichen technologischen Parametern, wie z. B. der Zahl der gleichzeitig aufzuwickelnden Fäden, der Fadenstärke, der Fadengeschwindigkeit und dem Luftspalt zwischen Spule und Treibwalze abhängig ist.

Die Aufgabe der vorliegenden Erfindung besteht darin, die Anordnung der eingangs genannten Art so auszubilden, dass das Kriterium für den Abschaltbefehl selbsttätig an die unterschiedlichen Parameter angepasst wird.

Diese Aufgabe wird erfindungsgemäss dadurch gelöst, dass nach dem Hochlauf und Beginn des Wickelvorganges und vor dem Wirksamwerden des Treibwalzenantriebes ein dem Drehmoment des Achsantriebes proportionaler Messwert speicherbar ist und der Abschaltbefehl auslösbar ist, wenn der gemessene Augenblickswert für das Moment nach dem Wirksamwerden des Treibwalzenantriebes den Speicherwert um einen vorgegebenen Betrag überschreitet. Mit anderen Worten, es wird also der sich nach dem Hochlauf und dem Aufliegen des Fadens auf die Spule ergebende Wert als Abschaltsollwert gespeichert. Dieser Wert trägt den jeweils vorliegenden Bedingungen Rechnung.

Im Regelfall werden als Achs- und Treibwalzenantrieb von Spannungszwischenkreis-Umrichtern gespeiste Synchronmotoren verwendet. Als Ersatzgrösse für das Moment bietet sich dann der Wirkstrom im Gleichstromzwischenkreis des Wechselrichters oder aus Billigkeitsgründen der Scheinstrom am Ausgang des Umrichters an.

Um die beim Auflegen der Fäden auftretenden dynamischen Momentänderungen von der Bildung des Abschaltsollwertes auszuschliessen, wird vorteilhafterweise der Speicherbefehl erst kurz nach dem Beginn des Wickelvorganges abgegeben.

Damit auch z.B. durch relativ unterschiedliche Umfangsgeschwindigkeiten zwischen Treibwalze und Wickel keine vorzeitigen Abschaltbefehle ausgelöst werden, werden vorteilhafterweise die Bedingungen für den Abschaltbefehl erst nach einer vorgegebenen Zeit auf Vorliegen überprüft.

Schaltungstechnisch lässt sich die Anordnung besonders einfach dadurch realisieren, dass der nach dem Auflegen des Fadens vorliegende Stromistwert in einen Speicherverstärker übernommen wird, dessen Ausgangssignal mit dem jeweiligen Augenblickswert des Stromes in einem Komparator verglichen wird, der seinerseits dann den Abschaltbefehl auslöst, wenn der gemessene Wert mit dem gespeicherten Sollwert übereinstimmt.

Anhand eines in der Zeichnung dargestellten Ausführungsbeispieles sei die Erfindung näher erläutert; es zeigen:
Figur 1 ein schematisches Schaltbild der Anordnung und
Figur 2 den zeitlichen Verlauf des Stromes des Achswickelmotors.

Ein über einen Umrichter 6 mit Gleichspannungszwischenkreis gespeister Synchronmotor 4 treibt über eine schaltbare Kupplung 41 eine Wikkelspule 1 an. Durch Hochfahren der Frequenz und Spannung des Umrichters 6 wird hiermit die Spule auf Nenngeschwindigkeit - was z. B. einer Umfangsgeschwindigkeit von 4000 Metern pro Minute entsprechen kann -, hochgefahren. Hat der Motor 4 die gewünschte Drehzahl erreicht, so wird zum Zeitpunkt t₁ durch eine Fadenauflegevorrichtung 3 der aufzuwickelnde Faden 2, der z. B. aus einem nichtgezeigten Extruder abgezogen wird, auf die Wickelspule 1 aufgelegt. Hierdurch steigt der dem Moment des Motors 4 proportionale Motorstrom J - nach Abklingen kurzfristiger dynamischer Vorgänge - auf den statischen Wert Jₐ an. Dieser Messwert wird über einen Filter 92 einem Speicherverstärker 91 zugeführt. Gleichzeitig wird durch die Auflegevorrichtung 3 ein Signal erzeugt, das über den Kontakt 31 und ein Verzögerungsglied 99 mit der Zeitdauer tᵥ₁ den Speicherverstärker 91 im Zeitpunkt tₐ durch Öffnen des Schalters 911 vom Stromistwert J abtrennt. Hierdurch bleibt der in diesem Zeitpunkt vorliegende Stromistwert, der dem Moment proportional ist, im Speicherverstärker 91 erhalten.

Mit zunehmendem Wickeldurchmesser wird der Spalt s zwischen Umfang der Wickelspule bei Beginn des Wickelvorganges und der Treibwalze 8 des Treibwalzenantriebes 5 nach und nach ausgefüllt. Der Antrieb 5 ist ebenfalls ein Synchronmotor, der aus dem Umrichter 7 gespeist wird. Wenn der Spalt s zum Zeitpunkt t₂ ausgefüllt ist, kommt es zur Umfangsberührung zwischen Wickelspule und Treibwalze. Da die Umfangsgeschwindigkeiten von Wickelspule und Treibwalze gut synchronisiert sind, wird der Motor 4 zunächst durch den Motor 5 entlastet, so dass sich der gemessene Strom J des Motors 4 entsprechend Figur 2 verringert. Mit zunehmendem Wickeldurchmesser nimmt die Umfangsgeschwindigkeit des Wickelantriebes zu, so dass der Motor 5 vom Motor 4 mitgeschleppt wird; der Strom J des Motors 4 steigt erneut an. Wie in der Skizze angedeutet, erreicht dabei dieser Strom zum Zeitpunkt t₃ wieder den gespeicherten Ausgangswert Jₐ. Dieser Wert wird zum Zeitpunkt t₄ um einen experimentell ermittelten einstellbaren Betrag A J überschritten und damit der Auslösebefehl gebildet. Dies geschieht schaltungsmässig dadurch, dass der Ausgang des Speicherverstärkers 91 und der über Leitung 93 aus dem Filter 92 entnommene aktuelle Augenblickswert J des Motors 4 an einem Komparator 94 liegen, der beim Übereinstimmen beider Werte ein Signal abgibt. Der einstellbare Wert A J kann dabei durch entsprechende Ausgestaltung des Komparators 94 oder des Speicherverstärkers 91 berücksichtigt sein.

Damit keine zu frühen und damit fehlerhaften Abschaltbefehle ausgelöst werden, wird das Ausgangssignal des Komparators 94 mit dem Ausgangssignal eines Verzögerungsgliedes 98 verknüpft, das ebenfalls beim Schliessen des Schalters 31 angestossen wird und nach der Zeit tᵥ₂ eine weitere UND-Bedingung an einem Verknüpfungsglied 95 erfüllt. Zusätzlich ist an diesem Verknüpfungsglied 95 das durch das Schliessen des Schalters 31 bewirkte Signal angelegt. Sind alle Verknüpfungsbedingungen erfüllt, so wird vom Melderelais 96 über Leitung 97 der Abschaltbefehl A an den Umrichter 6 gegeben und der Motor 4 durch die Kupplung 41 von der Wickelspule 1 mechanisch getrennt.

## Patentansprüche

1. Abschaltvorrichtung für einen zum Hochfahren einer Wickelspule dienenden elektrischen Achsantrieb, der nach dem Hochlauf und nach dem Beginn des Aufwickelvorganges durch einen infolge des zunehmenden Wickeldurchmessers wirksam werdenden, in der Umfangsgeschwindigkeit synchronisierten Treibwalzenantrieb ablösbar ist, dadurch gekennzeichnet, dass nach dem Hochlauf und Beginn des Wickelvorganges und vor dem Wirksamwerden des Treibwalzenantriebes (5) ein dem Drehmoment des Achsantriebes (4) proportionaler Messwert (Jₐ) speicherbar ist und der Abschaltbefehel (A) auslösbar ist, wenn der gemessene Augenblickswert (J) für das Moment nach dem Wirksamwerden des Treibwalzenantriebes (5) den Speicherwert (Jₐ) um einen vorgegebenen Betrag (A J) überschreitet.

2. Abschaltvorrichtung nach Anspruch 1, bei der als Achs- und Treibwalzenantrieb von Umrichtern gespeiste Synchronmotoren vorgesehen sind, dadurch gekennzeichnet, dass als Ersatzgrösse für das Moment der im Gleichspannungszwischenkreis oder am Ausgang des Umrichters (6) gemessene Strom (J) dient.

3. Abschaltvorrichtung nach Anspruch 1, dadurch gekennzeichnet, dass der Speicherbefehl eine einstellbare Zeitdauer (tᵥᵢ) nach Beginn des Wickelvorganges auslösbar ist.

4. Abschaltvorrichtung nach Anspruch 1 oder 3, dadurch gekennzeichnet, dass die Bedingungen für den Abschaltbefehl (A) erst nach einer vorgegebenen Zeit (tᵥ₂) wirksam werden.

5. Abschaltvorrichtung nach Anspruch 2, dadurch gekennzeichnet, dass der Messwert (Jₐ) in einen Speicherverstärker (91) übernehmbar ist, dessen Ausgangswert mit dem gemessenen Augenblickswert des Stromes (J) in einem den Abschaltbefehl liefernden Komparator (94) verglichen wird.

## Claims

1. A cut-off device for an electric axle drive which serves to start a bobbin and is relieved after run-up and the beginning of a winding process by a driving roller drive which becomes effective as a result of the increasing coil diameter and is synchronized at the peripheral speed, characterised in that after the run-up and the beginning of the winding process and before the driving roller drive (5) becomes effective a measured value (Jₐ), proportional to the torque of the axle drive (4) is stored and the cut-off command (A) triggered when the measured instantaneous value (J) for the momentum exceeds the storage value (Jₐ) by a predetermined amount (A J) after the driving roller drive (5) has become effective.

2. A cut-off device as claimed in claim 1, wherein synchronous motors fed by inverters are provided as axle and driving roller drive, characterised in that the current (J) measured in the intermediate d.c. voltage circuit or at the output of the inverter (6), serves as an equivalent magnitude for the momentum.

3. A cut-off device as claimed in claim 1, characterised in that the storage command is triggered at an adjustable period of time (tᵥᵢ) after the beginning of the winding process.

4. A cut-off device as claimed in claim 1 or 3, characterised in that the requirements for the cut-off command (A) only become effective after a predetermined time (tᵥ₂)-

5. A cut-off device as claimed in claim 2, characterised in that the measured value (Jₐ) is transferred into a storage amplifier (91) whose starting value is compared with the measured instantaneous value of the current (J) in a comparator (94) which supplies the cut-off command.

## Revendications

1. Dispositif de débranchement pour un dispositif d'entraînement électrique de l'axe d'une bobine, qui est utilisé pour accélérer une bobine d'enroulement et qui, après la période d'accélération et après le début de l'opération de bobinage, peut être remplacé par un dispositif d'entraînement à cylindre moteur, qui devient actif sous l'effet de l'accroissement du diamètre de la bobine et dont la vitesse circonférentielle est synchronisée, caractérisé par le fait qu'après la période d'accélération et le début de l'opération d'enroulement et avant la mise en action du dispositif (5) d'entraînement à cylindre moteur, une valeur de mesure (Jₐ) proportionnelle au couple de rotation du dispositif (4) d'entraînement de l'axe de la bobine peut être mémorisée et que l'instruction de débranchement (A) peut être déclenchée lorsque la valeur instantanée mesurée (J) du couple dépasse la valeur mémorisée (Jₐ), d'une valeur prédéterminée (A J), une fois que le dispositif (5) d'entraînement à cylindre moteur est devenu actif.

2-. Dispositif de débranchement suivant la revendication 1, dans lequel il est prévu des moteurs synchrones alimentés par des convertisseurs de fréquence, en tant que dispositif d'entraînement de l'axe de la bobine et dispositif d'entraînement à cylindre moteur, caractérisé par le fait qu'on utilise comme grandeur équivalente pour.le couple le courant (J) mesuré dans le circuit intermédiaire à tension continue ou à la sortie du convertisseur de fréquence (6).

3. Dispositif de débranchement suivant la revendication 1, caractérisé par le fait que l'instruction de mémoire peut être déclenchée au bout d'une durée réglable (tᵥ₁) après le début de l'opération d'enroulement.

4. Dispositif de débranchement suivant la revendication 1 ou 3, caractérisé par le fait que les conditions pour l'instruction de débranchement (A) ne deviennent actives qu'au bout d'une durée prédéterminée (tᵥ₂).

5. Dispositif de débranchement suivant la revendication 2, caractérisé par le fait que la valeur de mesure (Jₐ) peut être transférée dans un amplificateur de mémoire (91) dont la valeur de sortie est comparée à la valeur instantanée mesurée du courant (J), dans un comparateur (94) délivrant l'instruction de débranchement.
